# EUROPÄISCHE PATENTSCHRIFT

(11) **EP 1 365 916 B1**
(45) Veröffentlichungstag und Bekanntmachung des Hinweises auf die Patenterteilung: **13.06.2007**
(21) Anmeldenummer: 01995600.2
(22) Anmeldetag: 14.12.2001
(51) Int. Cl.: B41F 11/00, B41F 7/12

(54) **DRUCKEINHEIT**
PRINTING UNIT
UNITE D'IMPRESSION

(30) Priorität: 06.03.2001 DE 10111362
(43) Veröffentlichungstag der Anmeldung: 03.12.2003
(73) Patentinhaber: Koenig & Bauer Aktiengesellschaft, 97080 Würzburg (DE)
(72) Erfinder: FISCHER, Eckehard, Manfred, 67549 Worms (DE)
(86) Internationale Anmeldenummer: PCT/DE2001/004716
(87) Internationale Veröffentlichungsnummer: WO 2002/070259

(56) Entgegenhaltungen:
- FR-A- 2 503 040
- GB-A- 191 302 550
- US-A- 5 697 297

## Beschreibung

Die Erfindung betrifft eine Druckeinheit gemäß dem Oberbegriff des Anspruchs 1.

Die GM 84 10 619 U1 offenbart ein Druckwerk einer Offsetrotationsdruckmaschine mit zwei jeweils horizontal bewegbaren Formzylindern, die wahlweise an einen gemeinsamen und ortsfesten Übertragungszylinder und eine gemeinsame ortsfeste Auftragwalze anstellbar sind.

Auch die EP 00 26 628 A1 zeigt ein Eindruckwerk mit zwei Formzylindern, die eine gemeinsame, ortsfeste Farbauftragwalze aufweisen. Die beiden Formzylinder sind als Paar horizontal verschiebbar und somit an die Farbauftragwalze und einen gemeinsamen, von einer Papierbahn umschlungenen Satellitenzylinder anstellbar.

In der EP 07 49 369 B1 ist eine Druckeinheit offenbart, wobei jeweils vier rechte und vier linke Druckwerke übereinander angeordnet sind. Die vier rechten Druckwerke befinden sich in einem Rahmenteil, welches horizontal verschiebbar ist. Die rechten und die linken Druckwerke bilden in geschlossener Stellung jeweils paarweise eine Druckeinheit in Brückenbauweise.

Die US 61 19 593 A zeigt zwei Formzylinder mit zwei Walzenfarbwerken in einem Rahmen angeordnet, welcher zwischen einer ersten Position, in welcher der erste Formzylinder mit dem nicht im Rahmen befindliche Übertragungszylinder, und einer zweiten Position, in welcher der zweite Formzylinder mit dem Übertragungszylinder zusammenwirkt, verschiebbar ist. Die jedem der Formzylinder zugeordneten Farbauftrag-und Verreibwalzen weisen eine gemeinsame Farbzuführung auf.

Die DE 198 33 470 A1 zeigt Satelliten-Druckeinheiten aus dem Offsetdruck, welche zwecks Erhöhung der Einsatzmöglichkeiten, z. B. entweder als 9-Zylinder-Druckeinheit oder als 5-Zylinder-Druckeinheit, modular aufgebaut, und die Module bewegbar ausgeführt sind.

Durch die DE 197 50 886 C1 ist eine Bogenrotationsdruckmaschine offenbart, wobei Druckwerke zwecks Zugänglichkeit insgesamt vom zusammen wirkenden Gegendruckzylinder wegfahrbar sind. In jedem Druckwerk ist eine eigene Farbversorgung vorhanden, welche den zugeordneten Form- und dieser den zugeordneten Übertragungszylinder einfärbt.

Die DE 39 17 340 A1 zeigt ein für den fliegenden Aufzugwechsel geeignetes Offset-Druckwerk, wobei zwei Formzylinder, ein Übertragungszylinder und eine Auftragwalze zugeordnet sind. Das Druckwerk weist ein Walzenfarbwerk und ein Feuchtwerk auf.

Die DE 31 09 963 C2 zeigt eine Druckeinheit für den indirekten Hochdruck, wobei einem Übertragungszylinder mehrere Formzylinder zugeordnet sind.

Durch die DE 21 06 513 A1 ist eine Druckmaschine für Stahlstich offenbart, wobei ein einen Formzylinder und mehrere Farbwerke enthaltendes Modul relativ zum zugeordneten Übertragungszylinder bewegbar angeordnet ist.

Der Erfindung liegt die Aufgabe zugrunde, eine Druckeinheit zu schaffen.

Die Aufgabe wird erfindungsgemäß durch die Merkmale des Anspruchs 1 gelöst.

Die mit der Erfindung erzielbaren Vorteile bestehen insbesondere darin, dass eine hohe Nutzurigsvielfalt für verschiedenste Druckmaschinen und damit eine gute Standardisierbarkeit erreicht wird.

Die kompakte Bauweise eines Druckwerkes als Modul, insbesondere unter Verwendung eines Anilox-Farbwerkes, beispielsweise sogar ohne weitere Farbauftragswalze und, für den wasserlosen Offsetdruck bzw. den Flexodruck, ohne ein Feuchtwerk ermöglicht den Einsatz in verschiedensten Druckmaschinentypen.

So ist ein als für den Hochdruck ausgeführtes Druckwerk in einer im wesentlichen mit Offsetdruckwerken ausgeführten Druckmaschine einsetzbar.

Vorteilhaft ist weiter eine Ausführung, wobei zwei einem Übertragungszylinder zugeordnete Formzylinder durch ein gemeinsames Farbwerk wahlweise einfärbbar sind. Durch die Anordnung nur eines Farbwerkes, insbesondere eines Anilox-Farbwerkes, werden Aufwand und Kosten möglichst klein gehalten. Besonders die kleinen Abmessungen, das geringe Gewicht und der einfache Aufbau ermöglichen die Ausführung als Modul, welches z. B. zwecks An- und Abstellens in der Druckeinheit bewegbar ist.

Beim Zusammenwirken mit üblichen Druckwerken oder -einheiten und/oder bei der Integration in eine Gesamtanlage lassen sich aufgrund der kompakten Grundmaße des Moduls unterschiedliche Bauhöhen mittels Füllstücken ausgleichen.

Die Anordnung zweier unabhängig voneinander antreibbarer Formzylinder, welche abwechselnd mit nur einem Gummizylinder zusammen wirken, ermöglichen einen fliegenden Druckformwechsel, ohne dass eine zu bedruckende Bahn angehalten werden muß. Somit wird beim Wechsel des Eindruckes die Druckstelle am selben Übertragungszylinder beibehalten. Insbesondere vorteilhaft ist auch das Verschwenken der Formzylinder beim Umstellen von einem auf den anderen Eindruck, wobei der Übertragungszylinder ortsfest bleiben kann. Dies ermöglicht den Fortdruck, ohne dass der Übertragungszylinder und damit die Druckstelle während des Wechsels bewegt wird.

Das als Modul ausgeführte Druckwerk ist vorteilhaft als Hochdruck- oder Flexodruckwerk mit einer oder mehreren entsprechenden Hochdruck-Druckformen am Umfang des als bischeezylinder ausgeführten Formzylinders ausgeführt. Zwecks Einfärbung des Form- bzw. Klischeezylinders weist das Druckwerk lediglich eine mit dem Form- bzw. Klischeezylinder direkt zusammen wirkende Raster- bzw. Aniloxwalze auf. Diese wirkt direkt mit einer Farbwanne unter Verwendung einer Rakel, z. B. einer Kammerrakel, zusammen. Auch eine Anordnung einer Tauchwalze zwischen Farbwanne und Aniloxwalze ist möglich, wenn die räumlichen Gegebenheiten dieses zulassen.

In besonders vorteilhafter Ausführungsform ist jeder Zylinder des Druckwerkes mit einem eigenen Antriebsmotor ausgeführt, und somit unabhängig vom Antrieb der übrigen Druckeinheiten der Druckmaschine. Zumindest jeweils ein Antriebsmotor an den Formzylindern ermöglicht während der Produktion den Antrieb und während des Druckformwechsels das Abbremsen, das Rüsten und das wieder Beschleunigen. Hilfsmotoren sowie Kupplungen können entfallen. Weiterhin vorteilhaft ist die Möglichkeit einer relativen Passer- bzw. Registerverstellung der Formzylinder zueinander.

In vorteilhafter Ausgestaltung ist das als Modul ausgeführte Druckwerk als ganzes in einem Rahmen oder einem Gestell, insbesondere nahezu senkrecht zum Verlauf bzw. zur Ebene der Papierbahn, bewegbar angeordnet; z. B. vertikal bewegbar für den Fall einer Druckstraße mit horizontal verlaufender Papierbahn, und horizontal für den Falle einer vertikal verlaufenden Papierbahn. Eine An- oder Abstellung der Zylinder an einen bzw. von einem Zylinder eines zusammen wirkenden Druckwerkes kann erfolgen, ohne dass eine relative Lage der Zylinder des Druckwerkes zueinander durch den An-/Abstellvorgang geändert wird. Das in dieser Weise bewegbare Modul ermöglicht gleichzeitig einfache Bewegungen zweier Formzylinder an einen Übertragungszylinder und das An- bzw. Abstellen des Übertragungszylinders an den Gegendruckzylinder. Die Bewegungen der Formzylinder, des Moduls und des Farbwerkes sind vollständig voneinander entkoppelt.

Vorteilhaft ist das Zusammenwirken des modularen Druckwerkes für den fliegenden Druckformwechsel mit einem zweiten derartigen Modul. Ein fliegender Druckformwechsel auf beiden Seiten der Papierbahn ist so möglich. Bilden zwei Module eine Druckeinheit, so muß lediglich eines der beiden Module bewegbar angeordnet sein.

Aufgrund seiner kompakten Bauweise ist das Modul auch in eine Druckmaschine integrierbar, in welcher es mit einem herkömmlichen Offset-Druckwerk zusammen wirkt. Der oder die Formzylinder des Moduls weist/weisen dann beispielsweise Hochdruck-Druckformen, und der Formzylinder des Offset-Druckwerkes eine Offset- oder Flachdruck-

Druckform auf. Eine ggf. fehlende Höhe beim Einsatz des Moduls anstelle eines herkömmlichen Druckwerkes ist z. B. wieder mittels Füllstücken ausgleichbar.

Das Druckwerk ist in verschiedenen Druckeinheiten einsetzbar, wie z. B. einer im sog. Gummi-gegen-Gummi-Betrieb druckende Vierzylinder- oder Brückeneinheit, einer achtzylindrige Druckeinheit (H-Druckeinheit oder zwei nebeneinander angeordnete vertikal angeordnete Vierzylinder-Druckeinheiten oder Doppeldruckwerken), einem sog. Achterturm, einer neun- oder zehnzylindrigen Druckeinheit, z. B. einer Satelliten-Druckeinheit mit einem oder zwei als Satellitenzylinder ausgeführten Gegendruckzylindern.

Auch das Zusammenwirken eines modularen Hochdruck-Druckwerkes, welches lediglich einen dem Modul zugeordneten Formzylinder aufweist, mit einem Offset- bzw. Flachdruck-Druckwerk bietet aufgrund seiner Standardisierbarkeit und dem geringen Raumbedarf große Vorteile.

Ausführungsbeispiele der Erfindung sind in den Zeichnungen dargestellt und werden im folgenden näher beschrieben.

Es zeigen:
- Fig. 1: eine Druckeinheit mit zwei übereinander angeordneten als Modul ausgeführten Druckwerken für den fliegenden Druckformwechsel in Druck-Ab-Stellung;
- Fig. 2: eine Druckeinheit mit zwei übereinander angeordneten als Modul ausgeführten Druckwerken für den fliegenden Druckformwechsel in Druck-An-Stellung;
- Fig. 3: eine Druckeinheit mit zwei nebeneinander angeordneten als Modul ausgeführten Druckwerken für den fliegenden Druckformwechsel in Druck-Ab-Stellung;
- Fig. 4: eine Druckeinheit mit einem als Modul ausgeführten Druckwerk für den fliegenden Druckformwechsel und einem Offset-Druckwerk in Druck-An-Stellung.

Eine Druckeinheit 01 einer Rotationsdruckmaschine, insbesondere einer Offsetdruckmaschine, weist ein Druckwerk 02 mit einem während der Produktion mit einer Bahn 03, z. B. einer Bedruckstoff- oder Papierbahn 03 zusammen wirkenden Zylinder 04, z. B. einen Übertragungszylinder 04, auf. Dem Übertragungszylinder 04 sind zwei Zylinder 06; 07, insbesondere zwei Formzylinder 06; 07 zugeordnet, die wahlweise an den Übertragungszylinder 04 anstellbar sind und mit diesem dann zusammen wirken. Das Anstellen der Formzylinder 06; 07 erfolgt vorteilhafter Weise über eine nicht dargestellte lineare Stelleinrichtung. Das Anstellen kann auch über einen Hub eines exzentrischen Lagers (in den Figuren nicht dargestellt) für die Formzylinder 06; 07 erfolgen. Die beiden Formzylinder 06; 07 weisen jeweils einen eigenen, vom Übertragungszylinder 04 unabhängigen, jedoch in den Figuren nicht dargestellten, Antriebsmotor auf. Im Beispiel weist auch der Übertragungszylinder 04 einen eigenen, von den Formzylindern 06; 07 unabhängigen in den Figuren nicht dargestellten, Antriebsmotor auf.

Den beiden Formzylindern 06; 07 ist ein gemeinsames Farbwerk 08 zugeordnet, welches wahlweise mit einem der beiden Formzylinder 06; 07 zusammen wirkt.

In einem ersten Ausführungsbeispiel (Fig. 1) ist das Farbwerk 08 als Aniloxfarbwerk 08 ausgeführt, welches einen Farbkasten 09 und eine mit einem der Formzylinder 06; 07 zusammen wirkende Walze 11, im Beispiel eine Rasterwalze 11, z. B. eine Aniloxwalze 11, aufweist. Anstelle eines Farbkastens 09 kann auch eine Rakel 09, insbesondere eine Kammerrakel 09 angeordnet sein. In vorteilhafter Ausführung weist das Farbwerk 08 einen eigenen, von den Formzylindern 06; 07 unabhängigen Antriebsmotor auf. Das Farbwerk 08 kann jedoch auch gemeinsam mit dem Übertragungszylinder 04 angetrieben sein.

Der Übertragungszylinder 04, die beiden Formzylinder 06; 07 mit ihren Einrichtungen zum An- und Abstellen, das Farbwerk 08 sowie die Antriebsmotoren sind Bestandteil des als ein Modul 02 ausgeführten Druckwerkes 02 und sind beispielsweise in einem gemeinsamen Rahmen 12, z. B. einem Gestell 12 oder einem Gehäuse 12 angeordnet.

Als ein "Modul" wird in diesem Zusammenhang ein komplexes Teil einer Maschine, z. B. der Druckmaschine, insbesondere einer Druckeinheit verstanden, welches eine Funktionseinheit bildet. Das "Modul" stellt u. U. eine als Ganzes austauschbare und/oder bewegbare Einheit dar.

Innerhalb des Moduls 02 ist der Übertragungszylinder 04 ortsfest aber drehbar gelagert und reicht in radialer Richtung des Übertragungszylinders 04 mit einer Mantelfläche 13 auf seinem Ballen aus dem Querschnitt des Moduls 02 heraus. Die Walze 11 ist zwecks An- und Abstellens von beiden Formzylindern 06; 07 nahezu entlang einer Bewegungslinie W, der Verbindungslinie von Rotationsachsen R04; R11 des Übertragungszylinders 04 und der Walze 11, bewegbar. Die beiden Formzylinder 06; 07 sind entlang einer Bewegungslinie F bewegbar angeordnet, so dass sie in einer Anstelllage an den Übertragungszylinder 04 und die Walze 11 anstellbar sind. In vorteilhafter Ausführung stehen die Bewegungslinien W und F nahezu senkrecht aufeinander. Die Bewegungslinie F verbindet vorteilhafter Weise die Rotationsachsen R06; R07 der beiden Formzylinder 06; 07 in jeweils vom Übertragungszylinder 04 abgestellten Lage.

Zwecks Druck-Ab-Stellung AB (Fig. 1) bzw. Druck-An-Stellung AN (Fig. 2) des Übertragungszylinders 04 an einen über die Bahn 03 zusammen wirkenden Zylinder 14, z. B. einem zweiten Übertragungszylinder 14, eines zusammen wirkenden Druckwerkes 17 ist das gesamte Modul 02 in einem Gestell 16 entlang einer Bewegungslinie M bewegbar angeordnet, wobei sich die Lage der Zylinder 04; 06; 07 und der Walze 11 zueinander nicht ändert. Aus diesem Grund ist es in vorteilhafter Weise möglich, innerhalb des Moduls 02 einfache Linearbewegungen auszuführen, ohne dass beispielsweise für die Formzylinder 06; 07 und/oder die Walze 11 zweifache Exzenter oder zwei Linearbewegungen für das Nachführen erforderlich sind. Für den Übertragungszylinder 04 kann eine Einrichtung zum Führen oder Schwenken entfallen.

Im ersten Ausführungsbeispiel (Fig. 1 und 2) wirkt das als Modul 02 ausgeführte Druckwerk 02 mit dem zweiten, hier ebenfalls als Modul 17 ausgeführten Druckwerk 17 zusammen, wobei das Modul 17 unterhalb des Moduls 02 vorteilhafter Weise im selben Gestell 16 angeordnet ist. In Druck-An-Stellung AN bilden die zusammen wirkenden Übertragungszylinder 04; 14 eine Druckstelle. Die Module 02; 17 sind so im Gestell 16 angeordnet, dass die Ballen der beiden Übertragungszylinder 04; 14 einander zugewandt sind. Das Modul 02 ist im Beispiel entlang der Bewegungslinie M vertikal in und entgegen der Richtung des unter ihm angeordneten Moduls 17 bewegbar, während das Modul 17 im Gestell 16 stationär angeordnet ist. Fig. 1 zeigt das Modul 02 in Druck-Ab-Stellung AB und Fig. 2 in Druck-An-Stellung AN. Innerhalb des Moduls 02 sind in Fig. 1 die Formzylinder 06; 07 und die Walze 11 abgestellt. In Fig. 2 ist der rechte Formzylinder 07 an den Übertragungszylinder 04 und die Walze 11 angestellt. Die Walze 11 befindet sich entlang ihrer Bewegungslinie W ebenfalls in einer Anstelllage.

Entsprechend dem Modul 02 sind im Modul 17 der Übertragungszylinder 14 ortsfest bzgl. des Moduls 17, sowie zwei weitere Zylinder 18; 19, insbesondere zwei Formzylinder 18; 19, horizontal bewegbar und eine zweite Walze 21 eines zweiten Farbwerkes 22, z. B. ebenfalls eine Rasterwalze 21, insbesondere eine Aniloxwalze 21, vertikal bewegbar angeordnet. Der Walze 21 ist ein Farbkasten 23 oder eine Rakel 23 zugeordnet. Die Zylinder 14; 18; 19 und das Farbwerk 22 sind in vorteilhafter Ausführung als Modul 17 wieder in einem Rahmen 24, z. B. einem Gestell 24 oder einem Gehäuse 24, angeordnet.

Die beiden Module 02; 17 bilden zusammen die Druckeinheit 01, wobei auf beiden Seiten der Bahn 03 die Möglichkeit für einen fliegenden Druckformwechsel bzw. für eine Imprinterfunktion während des Druckbetriebes gegeben ist. Ist ein fliegender Druckformwechsel für die laufende Produktion nicht erforderlich, so ist die Druckeinheit 01 als vollwertige Druckeinheit 01, z. B. für eine weitere Farbe, einsetzbar.

Im Beispiel sind die Druckwerke 02; 17 als Hochdruck- bzw. Flexo-Druckwerke 02; 17 für den Hochdruck bzw. den Flexodruck ausgeführt, wobei die z. B. als Gummizylinder ausgeführten Übertragungszylinder 04; 14, die ein Klischee bzw. eine oder mehrere Hochdruck-Druckformen aufnehmenden Form- bzw. Klischeezylinder 06; 07; 18; 19 sowie die Aniloxwalze 11; 21 einen gleichen Durchmesser aufweisen.

Um bei horizontal verlaufender Bahn 03 in einer mehrere Drucktürme nebeneinander bzw. hintereinander aufweisenden Druckmaschine Höhenunterschiede in der Führung der Bahn 03 zu den übrigen Drucktürmen auszugleichen, kann unterhalb des unteren Moduls 17 oder unterhalb des Gestells 16 ein entsprechendes Füllstück 26 angeordnet sein. Die Druckeinheit 01 kann beispielsweise in eine Druckstraße aus Druckeinheiten für den Offsetdruck integriert sein.

Die beiden an einen gemeinsamen Übertragungszylinder 04; 14 an- bzw. abschwenkbaren Formzylinder 06; 07 bzw. 18; 19 können für alle Ausführungsbeispiele jeweils für sich allein, oder aber auch paarweise gleichzeitig entlang ihrer Bewegungslinie F bewegbar sein, wie in Fig. 2 für Modul 02 schematisch angedeutet.

In einem zweiten Ausführungsbeispiel (Fig. 3) sind die beiden Module 02 und 17 nicht übereinander sondern nebeneinander im Gestell 16 angeordnet, wobei hier das linke Modul 02 im Gestell 16 horizontal bewegbar, und das rechte Modul 17 stationär angeordnet ist. Fig. 3 zeigt das Modul 02 in Druck-Ab-Stellung AB. Die Bahn 03 verläuft vertikal zwischen den beiden Übertragungszylindern 04, 14. Eine derartige, horizontal ausgerichtete Druckeinheit 27 ist beispielsweise anstelle einer oder zusätzlich zu mehreren herkömmlichen Brückendruckeinheiten in Stapelbauweise mit vertikalem Lauf der Bahn 03 in Rollenoffsetdruckmaschinen einsetzbar. Differenzen in der Bauhöhe können, falls erforderlich, wieder mittels Füllstücken 28 ausgeglichen werden.

Für den Aufbau und die Bewegungen innerhalb des Moduls 02; 17 ist das für das erste Ausführungsbeispiel ausgeführte entsprechend anzuwenden.

In einem dritten Ausführungsbeispiel (Fig. 4) wirkt das als Flexo-Druckwerk 02 ausgeführte Druckwerk 02 als Modul 02 mit einem Zylinder 29, z. B. einem Übertragungszylinder 29 eines Druckwerkes 31, insbesondere einem Druckwerk 31 für den Flachdruck, z. B. einem Offset-Druckwerk 31, zusammen, welches neben dem Übertragungszylinder 29 und einem weiteren Zylinder 32, z. B. einem Formzylinder 32, ein Feuchtwerk 33 und ein Farbwerk 34, z. B. ein Walzenfarbwerk 34, aufweist. Der Formzylinder 32 weist eine oder mehrere Druckformen für den Flachdruck auf. Das Farbwerk 34 kann ein Film- oder Heberfarbwerk oder auch eine Anoloxfarbwerk 34 für den Offset-Druck, ein sog. Kurzfarbwerk sein. Das Feuchtwerk 33 kann, insbesondere für den wasserlosen Offset-Druck, entfalten. Die beiden Druckwerke 02; 31 bilden zusammen eine Druckeinheit 36, welche für den einseitigen Imprinterbetrieb bzw. einen einseitigen fliegenden Druckformwechsel geeignet ist.

Im Beispiel ist das Modul 02 oberhalb des Druckwerkes 31 vertikal bewegbar angeordnet, wobei die Bahn 03 horizontal zwischen den Übertragungszylindern 04; 29 verläuft. Eine Druck-An-Stellung AN erfolgt wieder mittels einer Bewegung des gesamten Moduls 02 entlang der Bewegungslinie M in Richtung zum Druckwerk 31. In Druck-An-Stellung AN bilden die zusammen wirkenden Übertragungszylinder 04; 29 eine Druckstelle. Fig. 4 zeigt das als Flexo-Druckwerk 02 ausgeführte Modul 02 in Druck-An-Stellung AN.

In vorteilhafter Ausführung ist das vertikal bewegbare Modul 02 und das stationäre Druckwerk 31 innerhalb des gemeinsamen Gestells 16 angeordnet. Es kann jedoch auch sowohl das Druckwerk 31 als auch das bewegbare Modul 02 jeweils in einem eigenen, nicht dargestellten Gestell angeordnet sein.

Für den Aufbau und die Bewegungen innerhalb des Moduls 02 ist das für das erste Ausführungsbeispiel ausgeführte entsprechend anzuwenden.

Wie im zweiten Ausführungsbeispiel (Fig. 3) für die Druckeinheit 27 gezeigt, kann auch die Druckeinheit 36 horizontal angeordnet sein, wobei ein Verlauf der Bahn 03 vertikal ist, und das Modul 02 und das Druckwerk 31 nebeneinander angeordnet sind.

Das als Druckwerk 02 für den Hochdruck ausgeführte Modul 02 kann auch lediglich einen mit einem oder mehreren Hochdruck-Druckformen bestückten Formzylinder 06 aufweisen. Auch in diesem Fall ist das modulare und kompakte Druckwerk 02 wieder als ganzes an das Offset-Druckwerk 31 anstellbar, jedoch nicht für den fliegenden Druckformwechsel geeignet.

Auch ist es möglich, dass das Modul 02; 17 mit einem als Gegendruckzylinder 14; 29 ausgeführten Zylinder 14; 29, z. B. einem Stahlzylinder, ohne ein weiteres Zylinderpaar und ein Farbwerk eine nicht in der Figur dargestellte Druckeinheit für ein einseitiges Bedrucken der Bahn 03 bildet. In diesem Fall kann es jedoch von Vorteil sein, wenn der Gegendruckzylinder 14; 29 auf das Modul 02; 17 zur Druck-An- bzw. Druck-Ab-Stellung AN; AB zum Übertragungszylinder 04 des Moduls 02; 17 hin- bzw. von diesem weg bewegt wird, und das Modul 02; 17 als stationäres Modul 17 ausgeführt ist.

Das Modul 02; 17, bzw. dessen Übertragungszylinder 04; 14 kann auch mit einem Gegendruckzylinder 14; 29 zusammen wirken, an welchen mindestens ein weiterer Zylinder, z. B. eines weiteren Zylinderpaares mit Farbwerk anstellbar ist.

Die Funktion des Druckwerkes 02; 17 für den fliegenden Druckformwechsel am Beispiel des Moduls 02 ist wie folgt: (Ausgangspunkt ist das Druckwerk 02 in Druck-Ab-Stellung AB, wobei auch beide Formzylinder 06; 07 vom Übertragungszylinder 04 abgestellt sind und die Walze 11 von den Formzylindern 06; 07 abgestellt ist.)

Einer der beiden Formzylinder 06; 07, z. B. 06 wird mit einer nicht dargestellten Druckform gerüstet und entlang der Bewegungslinie F in Richtung der Bewegungslinie W der Walze 11 geschwenkt bzw. linear verfahren, bis der Formzylinder 06 an den Übertragungszylinder 04 angestellt ist. Die Walze 11 wird entlang der Bewegungslinie W in Richtung zum Übertragungszylinder 04 hin verschwenkt bzw. linear verfahren, bis die Walze 11 an den Formzylinder 06 angestellt ist. Zwecks Druck-An-Stellung AN wird das zuvor auf Produktionsdrehzahl beschleunigte gesamte Modul 02 entlang der Bewegungslinie M in Richtung des zusammen wirkenden Druckwerkes 17; 31 bewegt. Die Ausführungen für die Bewegungen der Zylinder 06; 07 und der Walze 11 sind entsprechend auf die Zylinder 18; 19 und die Walze 21 des Druckwerkes 17 anzuwenden.

Für einen fliegenden Druckformwechsel wird auf dem abgestellten zweiten Formzylinder 07 eine Druckform angeordnet und der Formzylinder 07 auf Produktionsdrehzahl beschleunigt. Während der Formzylinder 07 zwecks Anstellens zwischen die Walze 11 und den Übertragungszylinder 04 geschwenkt bzw. linear verfahren wird, kann der in Produktion befindliche erste Formzylinder 06 von Walze 11 und Übertragungszylinder 04 abgestellt werden. Falls das Modul 17 bewegbar ausgeführt ist, sind die Ausführungen für die Bewegung des Moduls 04 entsprechend auf das Modul 17 anzuwenden.

Ein Druck-Ab-Stellen AB der Druckeinheit 01; 27; 36 erfolgt durch Wegbewegen des gesamten bewegbaren Moduls 02 vom zusammen wirkenden Druckwerk 17; 31.

### Bezugszeichenliste

- 01: Druckeinheit
- 02: Druckwerk, Modul, Hochdruck-Druckwerk, Flexo-Druckwerk
- 03: Bahn, Papierbahn
- 04: Zylinder, Übertragungszylinder
- 05: -
- 06: Zylinder, Formzylinder, Klischeezylinder
- 07: Zylinder, Formzylinder, Klischeezylinder
- 08: Farbwerk, Aniloxfarbwerk
- 09: Farbkasten, Rakel, Kammemakel
- 10: -
- 11: Walze, Rasterwalze, Aniloxwalze
- 12: Rahmen, Gestell, Gehäuse
- 13: Mantelfläche
- 14: Zylinder, Übertragungszylinder, Gegendruckzylinder
- 15: -
- 16: Gestell
- 17: Druckwerk, Modul
- 18: Zylinder, Formzylinder
- 19: Zylinder, Formzylinder
- 20: -
- 21: Walze, Rasterwalze, Aniloxwalze
- 22: Farbwerk
- 23: Farbkasten, Rakel
- 24: Rahmen, Gestell, Gehäuse
- 25: -
- 26: Füllstück
- 27: Druckeinheit
- 28: Füllstück
- 29: Zylinder, Übertragungszylinder, Gegendruckzylinder
- 30: -
- 31: Druckwerk, Offset-Druckwerk
- 32: Zylinder, Formzylinder
- 33: Feuchtwerk
- 34: Farbwerk, Walzenfarbwerk
- 35: -
- 36: Druckeinheit

- AB: Druck-Ab-Stellung
- AN: Druck-An-Stellung

- R04: Rotationsachse (04)
- R06: Rotationsachse (06)
- R07: Rotationsachse (07)
- R11: Rotationsachse (11)

- F: Bewegungslinie (06; 07)
- M: Bewegungslinie (02)
- W: Bewegungslinie (11)

## Patentansprüche

1. Druckeinheit (01; 27; 36) einer Rotationsdruckmaschine mit einem Druckwerk (02), welches einen Übertragungszylinder (04) und zwei wahlweise an den Übertragungszylinder (04) anstellbare Formzylinder (06; 07) aufweist, und mit einem mit dem Übertragungszylinder (04) des Druckwerks (02) in einer Druck-An-Stellung (AN) zusammen wirkenden Zylinder (14; 29), **dadurch gekennzeichnet, dass** das Druckwerk (02) als Modul (02) ausgeführt ist, und dass das Modul (02) insgesamt relativ zu dem mit dem Druckwerk (02) zusammen wirkenden Zylinder (14; 29) bewegbar angeordnet ist.

2. Druckeinheit (01; 27; 36) nach Anspruch 1, **dadurch gekennzeichnet, dass** das Modul (02; 17) als Druckwerk (02; 17) für den Hochdruck ausgeführt ist.

3. Druckeinheit (01; 27; 36) nach Anspruch 2, **dadurch gekennzeichnet, dass** das als Druckwerk (02) für den Hochdruck ausgeführte Druckwerk (02) in einer als Rollenoffsetdruckmaschine ausgeführten Druckmaschine angeordnet ist.

4. Druckeinheit (01; 27; 36) nach Anspruch 1, **dadurch gekennzeichnet, dass** das Druckwerk (02) ein Farbwerk (08) aufweist.

5. Druckeinheit (01; 27; 36) nach Anspruch 1 und 4, **dadurch gekennzeichnet, dass** das Farbwerk (08) mindestens eine wahlweise mit einem der Formzylinder (06; 07) zusammen wirkende Walze (11) aufweist.

6. Druckeinheit (01; 27; 36) nach Anspruch 5, **dadurch gekennzeichnet, dass** die Walze (11; 21) als Rasterwalze (11; 21) ausgeführt ist.

7. Druckeinheit (01; 27) nach Anspruch 1, **dadurch gekennzeichnet, dass** die Druckeinheit (01; 27) zwei in Druck-An-Stellung (AN) zusammen wirkende, als Module (02; 17) ausgeführte Druckwerke (02; 17) aufweist, wobei zumindest eines der beiden Module (02; 17) relativ zum anderen Modul (17; 02) bewegbar angeordnet ist.

8. Druckeinheit (01) nach Anspruch 7, **dadurch gekennzeichnet, dass** die beiden Module (02; 17) vertikal übereinander angeordnet und mit ihren Übertragungszylindern (04; 14) zueinander ausgerichtet sind.

9. Druckeinheit (27) nach Anspruch 7, **dadurch gekennzeichnet, dass** die beiden Module (02; 17) horizontal nebeneinander angeordnet und mit ihren Übertragungszylindern (04; 14) zueinander ausgerichtet sind.

10. Druckeinheit (36) nach Anspruch 1, **dadurch gekennzeichnet, dass** die Druckeinheit (36) das bewegbar angeordnete Modul (02) und ein Druckwerk (31) für den Flachdruck aufweist, welches den in Druck-An-Stellung (AN) mit dem Modul (02) zusammen wirkenden Zylinder (29) aufweist.

11. Druckeinheit (36) nach Anspruch 10, **dadurch gekennzeichnet, dass** das Modul (02) und das zusammen wirkende Druckwerk (31) vertikal übereinander angeordnet und der Übertragungszylinder (04) und der zusammen wirkende Zylinder (29) zueinander ausgerichtet sind.

12. Druckeinheit (36) nach Anspruch 10, **dadurch gekennzeichnet, dass** das Modul (02) und das zusammen wirkende Druckwerk (31) horizontal nebeneinander angeordnet und der Übertragungszylinder (04) und der zusammen wirkende Zylinder (29) zueinander ausgerichtet sind.

13. Druckeinheit (36) nach Anspruch 2 oder 10, **dadurch gekennzeichnet, dass** das mit dem Modul (02) zusammen wirkende Druckwerk (31) als Offset- oder Flachdruck-Druckwerk (31) ausgeführt ist.

14. Druckeinheit (36) nach Anspruch 1, **dadurch gekennzeichnet, dass** die Druckeinheit (36) das Modul (02) und einen als Gegendruckzylinder (29), insbesondere als Stahlzylinder, ausgebildeten und in Druck-An-Stellung (AN) mit dem Modul (02) zusammen wirkenden Zylinder (29) aufweist.

15. Druckeinheit (36) nach Anspruch 14, **dadurch gekennzeichnet, dass** an den Gegendruckzylinder (29) mindestens ein weiterer Zylinder mindestens eines weiteren Druckwerks anstellbar ist.

16. Druckeinheit (27; 36) nach Anspruch 1, 7, 10 oder 14, **dadurch gekennzeichnet, dass** die Druckeinheit (27; 36) Teil einer weitere Druckeinheiten aufweisenden Druckstraße mit vertikalem Verlauf der Bahn (03), insbesondere ein Teil oder eine zusätzliche Druckeinheit (27; 36) eines Achterturms ist.

17. Druckeinheit (01; 36) nach Anspruch 1, 7, 10 oder 14, **dadurch gekennzeichnet, dass** die Druckeinheit (01; 36) Teil einer weitere Druckeinheiten aufweisenden Druckstraße mit horizontalem Verlauf der Bahn (03), insbesondere ein Teil oder eine zusätzliche Druckeinheit (27; 36) einer Rollenoffsetdruckmaschine mit stehenden, nebeneinander angeordneten Doppeldruckwerken ist.

18. Druckeinheit (01; 27; 36) nach Anspruch 4, **dadurch gekennzeichnet, dass** die Zylinder (04, 06, 07; 14, 18, 19) und das Farbwerk (08; 22) des Moduls (02; 17) in einem Rahmen (12; 24) angeordnet sind.

19. Druckeinheit (01; 27; 36) nach Anspruch 5, **dadurch gekennzeichnet, dass** die Walze (11) mit ihrer Rotationsachse (R11) entlang einer Bewegungslinie (W) annähernd linear bewegbar angeordnet ist, welche annähernd senkrecht zu einer Bewegungslinie (F) der Formzylinder (06; 07) verläuft.

20. Druckeinheit (01; 27; 36) nach Anspruch 1, **dadurch gekennzeichnet, dass** die beiden Formzylinder (06; 07; 18; 19) mit ihrer Rotationsachse (R06; R07) entlang einer Bewegungslinie (F) linear bewegbar angeordnet sind, welche durch die Rotationsachsen (R06; R07) der beiden Formzylinder (06; 07; 18; 19) in einer jeweils vom Übertragungszylinder (04, 14) abgestellten Lage verläuft.

21. Druckeinheit (01; 27; 36) nach Anspruch 18, **dadurch gekennzeichnet, dass** der Übertragungszylinder (04; 14) des Druckwerks (02; 17) drehbar, aber bezüglich seiner Rotationsachse (R04) fest im Rahmen (12; 24) angeordnet ist.

22. Druckeinheit (01; 27; 36) nach Anspruch 7 oder 10, **dadurch gekennzeichnet, dass** das Modul (02) und das zusammen wirkende Druckwerk (17; 31) in einem gemeinsamen Gestell (16) angeordnet sind.

23. Druckeinheit (01; 27; 36) nach Anspruch 1, **dadurch gekennzeichnet, dass** die dem selben Druckwerk (02; 17) zugeordneten Zylinder (04; 06; 07; 14; 18; 19) jeweils einen eigenen Antriebsmotor aufweisen.

## Claims

1. A printing unit (01; 27; 36) of a rotary printing press with a printing couple (02) which has a transfer cylinder (04) and two forme cylinders (06; 07) capable of being set in a selective manner on the transfer cylinder (04), and with a cylinder (14; 29) which co-operates with the transfer cylinder (04) of the printing couple (02) in an impression throw-on (AN), **characterized in that** the printing couple (02) is constructed in the form of a module (02), and the module (02) is arranged so as to be movable as a whole relative to the cylinder (14; 29) which co-operates with the printing couple (02).

2. A printing unit (01; 27; 36) according to Claim 1, **characterized in that** the module (02; 17) is constructed in the form of a printing couple (02; 17) for letterpress printing.

3. A printing unit (01; 27; 36) according to Claim 2, **characterized in that** the printing couple (02) constructed in the form of a printing couple (02) for letterpress printing is arranged in a printing press constructed in the form of a web-fed offset printing press.

4. A printing unit (01; 27; 36) according to Claim 1, **characterized in that** the printing couple (02) has an inking unit (08).

5. A printing unit (01; 27; 36) according to Claims 1 and 4, **characterized in that** the inking unit (08) has at least one roller (11) which co-operates in a selective manner with one of the forme cylinders (06; 07).

6. A printing unit (01; 27; 36) according to Claim 5, **characterized in that** the roller (11; 21) is constructed in the form of a screen roller (11; 21).

7. A printing unit (01; 27) according to Claim 1, **characterized in that** the printing unit (01; 27) has two printing couples (02; 17) which co-operate in an impression throw-on (AN) and which are constructed in the form of modules (02; 17), wherein at least one of the two modules (02; 17) is arranged so as to be movable relative to the other module (17; 02).

8. A printing unit (01) according to Claim 7, **characterized in that** the two modules (02; 17) are arranged vertically one above the other and are orientated with their transfer cylinders (04; 14) towards each other.

9. A printing unit (27) according to Claim 7, **characterized in that** the two modules (02; 17) are arranged adjacent to each other horizontally and are orientated with their transfer cylinders (04; 14) towards each other.

10. A printing unit (36) according to Claim 1, **characterized in that** the printing unit (36) comprises the module (02) arranged so as to be movable and a printing couple (31) for flatbed printing, which comprises the cylinder (29) co-operating with the module (02) in an impression throw-on (AN).

11. A printing unit (36) according to Claim 10, **characterized in that** the module (02) and the co-operating printing couple (31) are arranged vertically one above the other, and the transfer cylinder (04) and the co-operating cylinder (29) are orientated towards each other.

12. A printing unit (36) according to Claim 10, **characterized in that** the module (02) and the co-operating printing couple (31) are arranged adjacent to each other horizontally, and the transfer cylinder (04) and the co-operating cylinder (29) are orientated towards each other.

13. A printing unit (36) according to Claim 2 or 10, **characterized in that** the printing couple (31) co-operating with the module (02) is constructed in the form of an offset or flatbed printing couple (31).

14. A printing unit (36) according to Claim 1, **characterized in that** the printing unit (36) comprises the module (02) and a cylinder (29) which is constructed in the form of a counter-impression cylinder (29), in particular in the form of a steel cylinder, and which co-operates with the module (02) in an impression throw-on (AN).

15. A printing unit (36) according to Claim 14, **characterized in that** at least one further cylinder of at least one further printing couple is capable of being set on the counter-impression cylinder (29).

16. A printing unit (27; 36) according to Claim 1, 7, 10 or 14, **characterized in that** the printing unit (27; 36) is part of a mass-printing facility comprising further printing units and with a vertical course of the web (03), in particular a part or an additional printing unit (27; 36) of an eight-couple tower.

17. A printing unit (01; 36) according to Claim 1, 7, 10 or 14, **characterized in that** the printing unit (01; 36) is part of a mass-printing facility comprising further printing units and with a horizontal course of the web (03), in particular a part or an additional printing unit (27; 36) of a web-fed offset printing press with vertical double printing couples arranged adjacent to one another.

18. A printing unit (01; 27; 36) according to Claim 4, **characterized in that** the cylinders (04, 06, 07; 14, 18, 19) and the inking unit (08; 22) of the module (02; 17) are arranged in a frame (12; 24).

19. A printing unit (01; 27; 36) according to Claim 5, **characterized in that** the roller (11) is arranged so as to be movable in a substantially linear manner with its axis of rotation (R11) along a line of movement (W) which extends substantially at a right angle to a line of movement (F) of the forme cylinders (06; 07).

20. A printing unit (01; 27; 36) according to Claim 1, **characterized in that** the two forme cylinders (06; 07; 18; 19) are arranged so as to be movable in a linear manner with their axes of rotation (R06; R07) along a line of movement (F) which extends through the axes of rotation (R06; R07) of the two forme cylinders (06; 07; 18; 19) in a position set off from the transfer cylinder (04; 14) in each case.

21. A printing unit (01; 27; 36) according to Claim 18, **characterized in that** the transfer cylinder (04; 14) of the printing couple (02; 17) is arranged in the frame (12; 24) so as to be rotatable but fixed with respect to its axis of rotation (R04).

22. A printing unit (01; 27; 36) according to Claim 7 or 10, **characterized in that** the module (02) and the co-operating printing couple (17; 31) are arranged in a common stand (16).

23. A printing unit (01; 27; 36) according to Claim 1, **characterized in that** the cylinders (04; 06; 07; 14; 18; 19) associated with the same printing couple (02; 17) have a separate drive motor in each case.

## Revendications

1. Unité d'impression (01 ; 27 ; 36) d'une machine à imprimer rotative avec un groupe d'impression (02), présentant un cylindre de transfert (04) et deux cylindres de forme (06 ; 07) pouvant être plaqués au choix sur le cylindre de transfert (04), et avec un cylindre (14 ; 29) coopérant avec le cylindre de transfert (04) du groupe d'impression (02), en une position d'application de pression (AN), **caractérisée en ce que** le groupe d'impression (02) est réalisé sous la forme de module (02), et **en ce que** le module (02) globalement est disposé de façon déplaçable par rapport au cylindre (14 ; 29) coopérant avec le groupe d'impression (02).

2. Unité d'impression (01 ; 27 ; 36) selon la revendication 1, **caractérisée en ce que** le module (02 ; 17) est réalisé sous la forme de groupe d'impression (02 ; 17) pour l'impression typographique.

3. Unité d'impression (01 ; 27 ; 36) selon la revendication 2, **caractérisée en ce que** le groupe d'impression (02) réalisé sous forme de groupe d'impression (02) pour l'impression typographique est disposé dans une machine à imprimer, réalisée sous la forme de machine à imprimer offset à bobines.

4. Unité d'impression (01 ; 27; 36) selon la revendication 1, **caractérisée en ce que** le groupe d'impression (02) présente un groupe d'encrage (08).

5. Unité d'impression (01 ; 27 ; 36) selon les revendications 1 et 4, **caractérisée en ce que** le groupe d'encrage (08) présente au moins un rouleau (11) coopérant au choix avec l'un des cylindres de forme (06 ; 07).

6. Unité d'impression (01 ; 27 ; 36) selon la revendication 5, **caractérisée en ce que** le rouleau (11 ; 21) est réalisé sous la forme de rouleau tramé (11 ; 21).

7. Unité d'impression (01 ; 27) selon la revendication 1, **caractérisée en ce que** l'unité d'impression (01 ; 27) présente deux groupes d'impression (02 ; 17) réalisés sous forme de module (02 ; 17), coopérant en position d'application de pression (AN), au moins l'un des deux modules (02 ; 17) étant disposé de façon déplaçable par rapport à l'autre module (17 ; 02).

8. Unité d'impression (01) selon la revendication 7, **caractérisée en ce que** les deux modules (02 ; 17) sont disposés verticalement l'un au-dessus de l'autre et sont orientés avec leurs cylindres de transfert (04 ; 14) alignés l'un par rapport à l'autre.

9. Unité d'impression (27) selon la revendication 7, **caractérisée en ce que** les deux modules (02 ; 17) sont disposés horizontalement l'un à côté de l'autre et sont orientés avec leurs cylindres de transfert (04 ; 14) alignés l'un par rapport à l'autre.

10. Unité d'impression (36) selon la revendication 1, **caractérisée en ce que** l'unité d'impression (36) présente le module (02), disposé de façon déplaçable, et un groupe d'impression (31) pour l'impression planographique, présentant le cylindre (29) coopérant avec le module (02), en position d'application de pression (AN).

11. Unité d'impression (36) selon la revendication 10, **caractérisée en ce que** le module (02) et le groupe d'impression (31) coopérant sont disposés verticalement l'un au-dessus de l'autre et le cylindre de transfert (04) et le cylindre (29) coopérant sont alignés l'un par rapport à l'autre.

12. Unité d'impression (36) selon la revendication 10, **caractérisée en ce que** le module (02) et le groupe d'impression (31) coopérant sont disposés horizontalement l'un à côté de l'autre et le cylindre de transfert (04) et le cylindre (29) coopérant sont alignés l'un par rapport à l'autre.

13. Unité d'impression (36) selon la revendication 2 ou 10, **caractérisée en ce que** le groupe d'impression (31) coopérant avec le module (02) est réalisé sous la forme de groupe d'impression offset, ou d'impression planographique.

14. Unité d'impression (36) selon la revendication 1, **caractérisée en ce que** l'unité d'impression (36) présente le module (02) et un cylindre (29), réalisé sous forme de cylindre de contre-pression (29), en particulier, de cylindre en acier, et qui, en position d'application de pression (AN), coopère avec le module (02).

15. Unité d'impression (36) selon la revendication 14, **caractérisée en ce qu'**au moins un autre cylindre d'au moins un autre groupe d'impression est susceptible d'être plaqué sur le cylindre de contre-pression (29).

16. Unité d'impression (27 ; 36) selon la revendication 1, 7, 10 ou 14, **caractérisée en ce que** l'unité d'impression (27 ; 36) fait partie d'une chaîne d'impression présentant d'autres unités d'impression, avec une allure verticale de la bande (03), en particulier fait partie ou est une unité d'impression (27 ; 36) supplémentaire d'une tour à huit.

17. Unité d'impression (01 ; 36) selon la revendication 1, 7, 10 ou 14, **caractérisée en ce que** l'unité d'impression (01 ; 36) fait partie d'une chaîne d'impression présentant d'autres unités d'impression, avec une allure horizontale de la bande (03), en particulier est une partie ou unité d'impression (27 ; 36) supplémentaire d'une machine à imprimer offset à bobines, avec des groupes d'impression doubles verticaux, disposés les uns à côté des autres.

18. Unité d'impression (01 ; 27 ; 36) selon la revendication 4, **caractérisée en ce que** les cylindres (04, 06, 07 ; 14, 18, 19) et le groupe d'encrage (08 ; 22) du module (02 ; 17) sont disposés dans un cadre (12 ; 24).

19. Unité d'impression (01 ; 27 ; 36) selon la revendication 5, **caractérisée en ce que** le rouleau (11) est disposé de façon déplaçable à peu près linéairement, avec son axe de rotation (R11) le long d'une ligne de déplacement (W), qui s'étend à peu près perpendiculairement à une ligne de déplacement (F) du cylindre de forme (06 ; 17).

20. Unité d'impression (01 ; 27 ; 36) selon la revendication 1, **caractérisée en ce que** les deux cylindres de forme (06 ; 07 ; 18 ; 19) sont disposés de façon déplaçable linéairement avec leur axe de rotation (R06 ; R07) le long d'une ligne de déplacement (F) qui passe par les axes de rotation (R06 ; R07) des deux cylindres de forme (06 ; 07 ; 18 ; 19), en une position chaque fois dégagée du cylindre de transfert (04, 14).

21. Unité d'impression (01 ; 27 ; 36) selon la revendication 18, **caractérisée en ce que** le cylindre de transfert (04 ; 14) du groupe d'impression (02 ; 17) est disposé de façon à pouvoir tourner, mais monté rigidement dans le cadre (12 ; 24) par rapport à son axe de rotation (R04).

22. Unité d'impression (01 ; 27 ; 36) selon la revendication 7 ou 10, **caractérisée en ce que** le module (02) et le groupe d'impression (17 ; 31) coopérant sont disposés dans un bâti (16) commun.

23. Unité d'impression (01 ; 27 ; 36) selon la revendication 1, **caractérisée en ce que** les cylindres (04 ; 06 ; 07 ; 14 ; 18 ; 19) associés aux mêmes groupes d'impression (02 ; 17) présentent chacun un moteur d'entraînement propre.
